# EUROPÄISCHE PATENTSCHRIFT

(11) **EP 4 241 458 B1**
(45) Veröffentlichungstag und Bekanntmachung des Hinweises auf die Patenterteilung: **21.01.2026**
(21) Anmeldenummer: 21798979.7
(22) Anmeldetag: 21.10.2021
(51) Int. Cl.: H04R 1/08, H04R 1/10, H04R 1/34

(54) **VORRICHTUNG ZUM DETEKTIEREN VON LUFTSCHALL FÜR AUTOMOBILE ANWENDUNGEN, VERFAHREN ZU DEREN HERSTELLUNG UND AUTOMATISIERTES FAHRSYSTEM UMFASSEND EINE DERARTIGE VORRICHTUNG**
DEVICE FOR DETECTING AIRBORNE SOUND FOR AUTOMOTIVE APPLICATIONS, METHOD FOR THE PRODUCTION THEREOF, AND AUTOMATED DRIVING SYSTEM COMPRISING SUCH A DEVICE
DISPOSITIF DE DÉTECTION DU SON AÉRIEN POUR DES APPLICATIONS AUTOMOBILES, PROCÉDÉ DE PRODUCTION CORRESPONDANT, ET SYSTÈME DE CONDUITE AUTOMATIQUE COMPORTANT UN TEL DISPOSITIF

(30) Priorität: 06.11.2020 DE 102020213964
(43) Veröffentlichungstag der Anmeldung: 13.09.2023
(73) Patentinhaber: ZF Friedrichshafen AG, 88046 Friedrichshafen (DE)
(72) Erfinder: HERTKORN, Michael, 88131 Bodolz (DE); GIESLER, Jens, 88045 Friedrichshafen (DE)
(74) Vertreter: ZF Friedrichshafen AG
(86) Internationale Anmeldenummer: PCT/EP2021/079181
(87) Internationale Veröffentlichungsnummer: WO 2022/096273

(56) Entgegenhaltungen:
- DE-A1- 102019 206 329
- DE-A1- 102019 206 331

## Beschreibung

Die Erfindung betrifft eine Vorrichtung zum Detektieren von Luftschall für automobile Anwendungen gemäß Anspruch 1, ein Verfahren zu deren Herstellung gemäß Anspruch 8 und ein automatisiertes Fahrsystem umfassend eine derartige Vorrichtung

Aus dem Stand der Technik sind Akustiksensoren zur Detektion von externen Geräuschen außerhalb von Fahrzeugen bekannt. Beispielsweise offenbart die DE 10 2016 006 802 A1 ein Verfahren und eine Vorrichtung zur Erfassung zumindest eines von einem Einsatzfahrzeug ausgehenden Sondersignals.

Die deutsche Anmeldung mit dem Aktenzeichen 10 2019 206 331.4 offenbart eine Vorrichtung zum Detektieren von Luftschall für automobile Anwendungen umfassend einen Strömungsbypass, der zwischen einem Schutzgitter und einer ersten Membran der Vorrichtung verläuft. Der Strömungsbypass leitet durch die Luftströmung in die Vorrichtung eingetretene Fluide und/oder Fremdkörper von der ersten Membran weg aus der Vorrichtung heraus. Dabei sind ein Schallkanal der Vorrichtung und der Strömungsbypass durch ein Anströmbauteil realisiert. Das Anströmbauteil umfasst eine Ausbuchtung. Die Ausbuchtung umfasst einen in Axialachse durchgehenden Hohlraum, durch den der Schallkanal realisiert ist. Das Anströmbauteil ist mit dem Schutzgitter derart zusammengeführt, dass der Strömungsbypass durch einen Freiraum zwischen dem Anströmbauteil und dem Schutzgitter realisiert ist. Das heißt, der Strömungsbypass verläuft zwischen dem Schutzgitter und dem Anströmbauteil.

Die DE 10 2019 206 329 A1 offenbart eine Vorrichtung zur Messung von Laustärken von Geräuschen eines Straßenfahrzeuges im Straßenverkehr. Diese Vorrichtung umfasst ebenfalls einen Strömungsbypass.

Die Erfindung wurde in Hinblick auf die Erkenntnis gemacht, dass der Strömungsbypass für sehr hohe Windgeräusche sorgt und bei Anwendung in einem Fahrsystem nur bis zu einer Geschwindigkeit des Fahrsystems von im Wesentlichen 50km/h nutzbar ist.

Aufgabe der Erfindung war es, eine gegenüber dem Stand der Technik verbesserte Vorrichtung zum Detektieren von Luftschall für automobile Anwendungen bereitzustellen, insbesondere eine derartige Vorrichtung, bei der auch bei hohen Geschwindigkeiten des Fahrsystems keine Windgeräusche dominieren.

Die nachfolgenden Definitionen und weiteren Ausführungen gelten für den gesamten Gegenstand der Erfindung.

Die erfindungsgemäße Vorrichtung detektiert Luftschall für automobile Anwendungen, bei denen Luftströmungen zwischen der Vorrichtung und einer Schallquelle des Luftschalls vorhanden sind. Die Vorrichtung löst die Aufgabe durch Systemeigenschaft aus der gezielten Abstimmung einzelner Komponenten der Vorrichtung aufeinander. Die Vorrichtung umfasst als Komponenten einen Akustiksensor. Ferner umfasst die Vorrichtung ein Schutzgitter zum Absichern der Vorrichtung gegen Eindringen von gröberen Fremdkörpern. Das Schutzgitter umfasst wenigstens eine Öffnung für einen Einlass des Luftschalls in die Vorrichtung. Die Öffnung ist axial versetzt zu einer Axialachse der Vorrichtung angeordnet. Außerdem umfasst die Vorrichtung eine akustisch permeable, hydrophobe und/oder lipophobe erste Membran. Die erste Membran ist in Luftströmungsrichtung hinter dem Schutzgitter derart angeordnet, dass bei Einwirkung von Strahlwasser in die Öffnung das Strahlwasser an der ersten Membran vorbei zurück aus der Öffnung strömt. Die Vorrichtung umfasst auch einen parallel zur Axialachse angeordneten Schallkanal, an dessen einen in Luftströmungsrichtung ersten Ende die erste Membran angeordnet ist und an dessen zweitem Ende der Akustiksensor angeordnet ist. Der Schallkanal ist durch die erste Membran gegen Einwirken von Feuchtigkeit und Fremdkörpern geschützt. Im Vergleich zu dem Schallkanal der in der deutschen Anmeldung mit dem Aktenzeichen 10 2019 206 331.4 offenbarten Vorrichtung ist die Länge des Schallkanals der erfindungsgemäßen Vorrichtung verkürzt. Erfindungsgemäß ist eine Länge des Schallkanals kleiner als 10 mm, bevorzugt kleiner als 6 mm, besonders bevorzugt kleiner als 3 mm. Durchmesser, Länge, Volumen, Formgebung und/oder Materialeigenschaften des Schallkanals sind derart angepasst, dass Eigenmoden der Vorrichtung größer als 8 KHz, bevorzugt größer als 10 KHz, sind. Außerdem umfasst die Vorrichtung eine Leiterplatte. Die Leiterplatte umfasst Bauelemente und deren Verbindungen zur Vorverarbeitung von analogen oder digitalen Signalen des Akustiksensors. Die Bauelemente sind ausgeführt zur analogen oder digitalen Signalverarbeitung und/oder zur Realisierung von Filterfunktionen, Funktionen zur Phasenumkehr, Kompressorfunktionen und/oder Verstärkerfunktionen. Ferner umfasst die Leiterplatte auf einer Seite der Leiterplatte den Akustiksensor. Die erfindungsgemäße Vorrichtung ist frei von einem Strömungsbypass ausgebildet.

Beispielsweise ist der Akustiksensor auf der in Luftströmungsrichtung hinteren Seite der Leiterplatte angeordnet. In diesem Fall hat der Akustiksensor seine Schalleintrittsöffnung auf der Bauteilmontageseite der Leiterplatte und die Leiterplatte umfasst eine Leiterplattenöffnung für den Schalleintritt. Alternativ ist der Akustiksensor auf der in Luftströmungsrichtung vorderen Seite der Leiterplatte angeordnet. In diesem Fall hat der Akustiksensor seine Schalleintrittsöffnung auf der der Bauteilmontageseite der Leiterplatte gegenüberliegender Seite des Akustiksensors.

Die Besonderheit der erfindungsgemäßen Vorrichtung gegenüber bekannten Mikrofonen ist die Funktionstüchtigkeit und Luftschallerfassung und dessen Wandlung unter schwierigen Umwelt- und Strömungsbedingungen, die bei automobilen Anwendungen vorhanden sind. Beispielsweise entsteht während der Fahrt eines Fahrsystems ein von der Geschwindigkeit abhängiger Fahrtwind und damit relative Luftströmungen an der Vorrichtung. Die erfindungsgemäße Vorrichtung zeichnet sich durch die Luftschallerfassung und dessen Wandlung bei relativen Luftströmungen aus. Durch die Systemeigenschaften aus der gezielten Abstimmung einzelner Komponenten ist die erfindungsgemäße Vorrichtung in diversen Umgebungsbedingungen einsetzbar, beispielsweise bei externen Einflüssen wie zum Beispiel Regenwasser, bei Strömungsbedingungen, die beispielsweise durch Wind, zum Beispiel Fahrtwind, verursacht werden. Gleichzeitig wird durch die erfindungsgemäße Vorrichtung das externe akustische Signal möglichst minimal gedämpft. Die Umgebungsbedingungen ergeben sich zum einen aus dem Einsatz des Akustiksensors in automobilen Anwendungen, zum Beispiel im Straßenverkehr. Zum anderen ergeben sich die Umgebungsbedingungen durch Installationsorte der Akustiksensoren, die sich an bewegten und/oder ruhenden, dem Wetter ausgesetzten, sogenannten open air Objekten, beispielsweise an Fahrzeugen, befinden. So sind beispielsweise Wasser, Strahlwasser, Schlammwasser, Schnee, Eis, Staub, Salze, beispielsweise Streusalze, hohe und/oder niedrige Umgebungstemperaturen, hohe oder niedrige Luftfeuchtigkeit und/oder höhere relative Luftanströmungen, die beispielsweise während einer Fahrt mit einem Fahrzeug vorhanden sind, Einwirkungen, unter denen der Akustiksensor zu funktionieren hat. Mittels der erfindungsgemäßen Vorrichtung ist Luftschall erfassbar und wandelbar in elektrische Signale in einem Temperaturbereich von -50°C bis +90°C, beispielsweise -30°C bis +70°C. Die erfindungsgemäße Vorrichtung zeichnet sich dadurch aus, dass die einzelnen Komponenten der Vorrichtung, beispielsweise der Akustiksensor, das Schutzgitter, die Öffnung für den Luftschalleinlass, das heißt die Schalleintrittsöffnung, die erste Membran, und der Schallkanal, unter Berücksichtigung von Luft- und/oder Körperschall, Aeroakustik, Strömungs- und Fluiddynamik, Elektronik und Mechanik aufeinander abgestimmt sind.

Der verkürzte Schallkanal hat den Vorteil, dass Eigenmoden der Vorrichtung nach einem Aspekt der Erfindung über 8 KHz liegen und relativ wenig ausgeprägt sind, beispielsweise nur noch +/- 5dB im Vergleich zu bis zu +/- 40 dB bei einem längeren Schallkanal. Bei längeren Schallkanälen werden starke Resonanzen bei ca. 5 KHz mit bis zu +/- 40 dB erzeugt, wodurch das zu erfassende und auszuwertende akustische Signal in bestimmten Fällen nicht mehr nutzbar ist. Damit wird durch den verkürzten Schallkanal die Nutzbarkeit des akustischen Signals verbessert.

Der Strömungsbypass der in der deutschen Anmeldung mit dem Aktenzeichen 10 2019 206 331.4 offenbarten Vorrichtung sorgt für sehr hohe Windgeräusche, da durch den Strömungsbypass Luft strömt. Durch Wegfall des Strömungsbypasses werden die Windgeräusche drastisch reduziert. Die Vorrichtung mit dem Strömungsbypass war nur bis zu einer Geschwindigkeit bis zu etwa 50km/h nutzbar. Die erfindungsgemäße Vorrichtung hört durch den verkürzten Schallkanal akustische Signale auch über 100km/h, ohne dass die Windgeräusche dominieren.

Bei der erfindungsgemäßen Vorrichtung wird Strahlwasser an der ersten Membran vorbei wieder nach vorne gespült. Dadurch entsteht vor der ersten Membran ein höherer Wasserfluss, der reinigend wirkt. Die auf die erste Membran wirkenden Kräfte werden durch die Flussrichtung des Wassers gering gehalten.

Die Vorrichtung stellt ein Gehäuse für den akustischen Sensor dar. Der Begriff Akustiksensor bezeichnet sowohl den Akustiksensor als Komponente der Vorrichtung als auch die gesamte Vorrichtung.

Ein Akustiksensor ist ein Sensor, der mechanische Schwingungen, beispielsweise verursacht durch Luftschallwellen, erfasst und in ein prozessierbares Signal, beispielsweise ein elektrisches Signal wie etwa eine elektrische Spannung, umformt. Der Akustiksensor umfasst einen analogen und/oder digitalen Signalausgang. Die Umformung erfolgt in zwei Stufen. In einer ersten akustisch-mechanischen Umformungsstufe wird der Luftschall nach einem bestimmten Empfangsprinzip in die Bewegung eines Objektes umgeformt. In der zweiten mechanisch-elektrischen Umformungsstufe wird die Bewegung des Objektes nach einem bestimmten Wandlerprinzip in das elektrische Signal umgeformt. Beispiele für Akustiksensoren sind eine Anordnung eines Magneten und einer elektrischen Spule, Mikrofone, Beschleunigungsaufnehmer, Piezogeber oder Dehnungsmessstreifen. Ein mikro-elektro-mechanisches System, abgekürzt MEMS, umfassend eine Anordnung von Halbleiterelementen, die Schwingungen aufnehmen, ist auch als Akustiksensor einsetzbar.

Das Schutzgitter ist ein Gitter mit mechanischer Schutzfunktion. Das Schutzgitter ist so konstruiert, dass gröbere Fremdkörper, das heißt Partikel mit Durchmessern von beispielsweise wenigstens 2 mm, beispielsweise Schmutzpartikel wie etwa Schlammpartikel, Staubpartikel, Rußpartikel, Salzkörner, Steine, Insekten oder andere Partikel, die in der Luft enthalten sind, nicht in die Vorrichtung eindringen können.

Die Öffnung für den Lufteinlass ist in dem Schutzgitter derart positioniert, dass in axialer Sensorrichtung kein direkter Strahl und/oder Partikelstrom auf die erste Membran einwirkt. Damit ist durch die Anordnung und/oder Geometrie der Öffnung die erste Membran mechanisch geschützt. Nach einem Aspekt der Erfindung sind die Öffnung oder die Öffnungen im Wesentlichen 2 mm breit und im Wesentlichen 5mm lang.

Die erste Membran ist permeabel für Luftschallwellen. Durch das hydrophobe und/oder lipophobe Verhalten ist der Schallkanal gegen Immission durch beispielsweise Feuchtigkeit und Partikeln geschützt. Die erste Membran ist nach einem weiteren Aspekt der Erfindung eine mikroporöse Membran. Mikroporös ist beispielsweise eine Membran mit 1,3 x 10⁹ Poren/cm². Eine derartige Membran ist besonders wasserdicht und ermöglicht einen Schutz wenigstens nach IPX4K. Nach einem Aspekt der Erfindung ist die erste Membran ausgeführt, einen Schutz nach IP69K zu ermöglichen. Die Ziffer 6 in IP69K bedeutet völlige Dichtheit und damit den Schutz gegen Eindringen von Festkörpern und Staub. 9K bezeichnet den Schutz gegen Eindringen von Wasser bei Hochdruck-oder Dampfstrahlreinigung. Dies ist besonders vorteilhaft für einen Schutz in automobilen Anwendungen.

Die Schutzart gibt die Eignung von Bauteilen für verschiedene Umgebungsbedingungen an. Die geschützten Systeme werden in entsprechende Schutzarten, sogenannte International Protection, abgekürzt IP-Codes, eingeteilt. Die Norm ISO 20653:2013 Straßenfahrzeuge - Schutzarten (IP-Code) - Schutz gegen fremde Objekte, Wasser und Kontakt - Elektrische Ausrüstungen beschreibt den Stand für Straßenfahrzeuge. IP6XK bietet Schutz gegen starkes Strahlwasser unter erhöhtem Druck, spezifisch für Fahrsysteme.

Luftströmungsrichtung bedeutet Luftströmungsrichtung durch die Vorrichtung oder Luftströmungsrichtung relativ zu dem Fahrsystem, an dem die Vorrichtung eingebaut ist. Bezogen auf die Luftströmungsrichtung relativ zu dem Fahrsystem sind bei einem Heckeinbau der Vorrichtung, bei der das Schutzgitter entgegen der Vorwärtsfahrtrichtung des Fahrsystems geöffnet ist, die Rollen des ersten Endes Schallkanals und des zweiten Endes des Schallkanals gegenseitig vertauscht.

Der Schallkanal dient der gezielten Schallführung der Luftschallwellen hin zu dem Akustiksensor. Der Schallkanal ist akustisch speziell dimensioniert, so dass sich möglichst keine oder nur wenige und schwache Eigenmoden im nutzbaren Frequenzbereich des Akustiksensors ausbilden. Diese gezielte Dimensionierung basiert im Wesentlichen auf der verkürzten Länge und Durchmesser, Volumen und Formgebung.

Die Leiterplatte wird auch Platine oder printed circuit board genannt. Die Bauteile der Leiterplatte umfassen beispielsweise Logikbausteine wie etwa ASICS oder FPGAs. Beispielsweise realisiert ein Bauteil einen Hochpassfilter, der Luftschallwellen mit Frequenzen größer als 300 Hz passieren lässt. Mittels Kompressorfunktionen wird ein Dynamikumfang eines Signals eingeschränkt. Die Bauteile sind beispielsweise direkt auf der Oberfläche der Leiterplatte montiert, beispielsweise gelötet, und werden auch surface mounted devices, abgekürzt SMD, genannt. Die Leiterplattenöffnung entspricht einem Loch oder einer Durchgangsbohrung auf der Leiterplatte für einen Eintritt des Luftschalls in den Akustiksensor, der auf der in Luftströmungsrichtung hinteren Seite der Leiterplatte angeordnet ist. Die in Luftströmungsrichtung hintere Seite der Leiterplatte ist die Oberfläche der Leiterplatte, auf der die Bauteile und der Akustiksensor angeordnet sind. Bezogen auf die Luftströmungsrichtung relativ zu dem Fahrsystem sind bei einem Heckeinbau der Vorrichtung, bei der das Schutzgitter entgegen der Vorwärtsfahrtrichtung des Fahrsystems geöffnet ist, die in Luftströmungsrichtung vordere Seite der Leiterplatte die Oberfläche der Leiterplatte, auf der die Bauteile und der Akustiksensor angeordnet sind.

Nach einem Aspekt der Erfindung umfasst der Akustiksensor ein Mikrofon, beispielsweise ein MEMS-Mikrofon. Das Mikrofon umfasst eine Mikrofonkapsel und einen Wandler. In der Mikrofonkapsel erfolgt die akustisch-mechanische Umformung. Die Mikrofonkapsel umfasst beispielsweise eine Membran, die durch Luftschall zu Schwingungen angeregt wird. In dem Wandler erfolgt die mechanisch-elektrische Umwandlung. Der Wandler ist beispielsweise ein elektrodynamischer Wandler, wie etwa bei einem Tauchspulenmikrofon, oder ein elektrostatischer Wandler, wie etwa bei einem Kondensatormikrofon.

Nach einem weiteren Aspekt der Erfindung sind eine Formgebung und/oder Materialeigenschaften des Schutzgitters angepasst, um die erste Membran, den Schallkanal und/oder den Akustiksensor gegen strömungsdynamische und/oder statische Kräfte, die beispielsweise durch Fahrtwind oder Wetter entstehen, zu schützen. Das Schutzgitter und die Öffnungen des Schutzgitters sind beispielsweise rotationssymmetrisch ausgeführt. Das Schutzgitter ist beispielsweise aus einem Kunststoff gefertigt und ist derart geformt, das heißt besitzt eine derartige Geometrie, um einen Schutzumfang von wenigstens IP6XK zu bieten. Damit wird eine mechanische Schutzwirkung der Vorrichtung erzielt und der Akustiksensor gegen derartige Einwirkungen geschützt.

Beispielsweise umfasst das Schutzgitter ein offenporiges Material, beispielsweise ein Schaummaterial wie etwa ein offenporiges Polyurethanschaummaterial. Durch skalierbare Größe von Poren in dem Material kann eine Wind- und/oder Wasserabsorption eingestellt werden. Schaummaterialien zeichnen sich durch eine sehr niedrige Dichte und einfache Ver- und Bearbeitung aus. Schaumstoffe lassen sich besonders einfach aus Polyurethan herstellen. Offenporiger Polyurethanschaum wird auch Filterschaum genannt. Filterschaum eignet sich besonders gut für Windabsorption. Filterschaum wird nach Porengröße/Porenanzahl klassifiziert. Als Einheit dient die Anzahl von Poren pro Inch, abgekürzt PPI. Beispielsweise umfasst das Schutzgitter einen Filterschaum im Bereich 10 bis 80 PPI.

Das Schutzgitter ist nach einem weiteren Aspekt der Erfindung ein auswechselbares Schutzgitter, um bei gröberer Verschmutzung ersetzt zu werden, ohne die komplette Vorrichtung ersetzen zu müssen.

Nach einem weiteren Aspekt der Erfindung umfasst die Vorrichtung ein Gehäuse, in dem die Leiterplatte angeordnet ist. Das Gehäuse schützt die Leiterplatte und deren Bauteile vor mechanischen und/oder thermischen Einflüssen. Das Gehäuse umfasst Befestigungsmittel, beispielsweise Schrauben, um das Gehäuse und die Vorrichtung an einem Steuergerät oder an einem Fahrsystem zu befestigen.

Nach einem weiteren Aspekt der Erfindung ist die Leiterplatte senkrecht oder parallel zu der Axialachse der Vorrichtung angeordnet. Bei der parallelen Anordnung der Leiterplatte ist das zweite Ende des Schallkanals in radialer Verlängerung einer Mantelfläche des Schallkanals angeordnet. Bei senkrechter Anordnung der Leiterplatte ist der Akustiksensor, beispielsweise das Mikrofon und/oder die Mikrofonkapsel, parallel zu der Axialachse der Vorrichtung an den Schallkanal angekoppelt. Bei paralleler Anordnung der Leiterplatte ist der Akustiksensor senkrecht zu der Axialachse der Vorrichtung, das heißt tangential, an den Schallkanal angekoppelt. Mit der parallelen Anordnung werden besonders gute Signale des Akustiksensors erhalten.

Nach einem weiteren Aspekt der Erfindung umfasst die Leiterplatte eine Steckeranbindung zum Anschließen der Vorrichtung an ein elektronisches Steuergerät. Das Steuergerät ist ausgeführt, in Abhängigkeit der Signale des Akustiksensors die Schallquelle zu lokalisieren und/oder zu klassifizieren. Das elektronische Steuergerät ist beispielsweise ein Steuergerät, das ausschließlich mit der Vorrichtung in Wirkverbindung steht. Das heißt, das Steuergerät erhält lediglich Signale des Akustiksensors und wertet diese aus. Das Steuergerät führt beispielsweise einen intelligenten Algorithmus, wie etwa ein auf Geräuschlokalisation und/oder -klassifikation trainiertes künstliches neuronales Netzwerk, beispielsweise ein Faltungsnetzwerk, aus. Die ausgewerteten Signale werden nach einem Aspekt der Erfindung über ein Bordnetz des Fahrsystems an weitere Steuergeräte des Fahrsystems, beispielsweise ADAS oder AD Domain ECUs, oder an Aktuatoren des Fahrsystem, weitergeleitet. Beispielsweise ist die Vorrichtung an einen CAN-Bus oder einen Ethernet-Bus des Fahrsystems angebunden.

Nach einem weiteren Aspekt der Erfindung umfasst die Vorrichtung ein elastisches Dichtungsbauteil zur Ankopplung des Akustiksensors an den Schallkanal und/oder an die Leiterplatte. Das Dichtungsbauteil gleicht geometrische Toleranzen beim Zusammenbau der Vorrichtung aus. Die Elastizität sorgt für eine definierte Entkopplung des Akustiksensors, unter anderem der Mikrofonkapsel, und/oder der Leiterplatte von Körperschall. Ferner sorgt die Elastizität für eine akustisch geschlossene Verbindung des Schallkanals zur Mikrofonkapsel.

Nach einem weiteren Aspekt der Erfindung umfasst die Vorrichtung ein Entkopplungsbauteil zur Schwingungsdämpfung und/oder zur Körperschallentkopplung. Das Entkopplungsbauteil ist an einer Kopplungsstelle zwischen der Vorrichtung und einem Bauteil, in das die Vorrichtung einbaubar und/oder von diesem die Vorrichtung mechanisch haltbar ist, angeordnet. Das Entkopplungsbauteil ist aus einem Zweikomponenten-Werkstoff, der einen akustisch und/oder schwingungstechnisch wirkenden Impedanzsprung erzeugt, gefertigt. Der Zweikomponenten-Werkstoff umfasst einen relativ weichen Werkstoff mit relativ kleiner Impedanz und einen relativ harten Werkstoff mit relativ großer Impedanz. Der weiche Werkstoff ist in Luftströmungsrichtung vor dem harten Werkstoff angeordnet. Der Impedanzsprung ist über die gesamte Anlagefläche des Schutzgitters und des Entkopplungsbauteils durchgeführt. Das Entkopplungsbauteil ist beispielsweise ein Formteil. Nach einem weiteren Aspekt der Erfindung bilden das Schutzgitter und das Entkopplungsbauteil ein Bauteil. Beispielsweise sind das Schutzgitter und das Entkopplungsbauteil aus einem Spritzgussteil gebildet. Nach einem weiteren Aspekt der Erfindung ist das Entkopplungsbauteil aus vibrationsdämpfenden Materialien unterschiedlicher Dichte gefertigt, beispielsweise aus gemischtzelligen Polyurethan-Schaumstoffen. Das Entkopplungsbauteil besitzt beispielsweise eine hohe mechanische Belastbarkeit und/oder gute Dämmeigenschaften. Mittels des Bauteils ist die Vorrichtung unempfindlich gegen Erschütterungen haltbar und damit besonders gut geeignet für automobile Anwendungen.

Nach einem weiteren Aspekt der Erfindung umfasst die Vorrichtung eine zweite Membran zur Entlüftung der Vorrichtung. Die zweite Membran stellt einen statischen Druckausgleich für die Vorrichtung bereit. Wenn die Vorrichtung bei Verwendung an einer Außenseite eines Fahrsystems angeordnet ist, übt der bei Fahrt entstehende Fahrtwind einen Druck auf die Vorrichtung, beispielsweise auf den Akustiksensor, aus. Durch die zweite Membran wird der anteilige statische Druck ausgeglichen. Ferner verhindert die zweite Membran eine Kondensatbildung in der Vorrichtung.

Das erfindungsgemäße Verfahren zur Herstellung einer erfindungsgemäßen Vorrichtung umfasst die folgenden Verfahrensschritte:
- mittels eines erfindungsgemäßen Dichtungsbauteils wird ein erfindungsgemäßer Akustiksensor an eine erfindungsgemäße Leiterplatte angekoppelt,
- der Akustiksensor wird mittels des Dichtungsbauteils an ein zweites Ende eines erfindungsgemäßen Schallkanals mit einer kleineren zweiten Fläche eines erfindungsgemäßen Anströmbauteils angekoppelt,
- eine erfindungsgemäße erste Membran wird an ein erstes Ende des Schallkanals mit einer größeren zweiten Fläche angeordnet,
- ein erfindungsgemäßes Schutzgitter wird in ein erfindungsgemäßes Entkopplungsbauteil eingesetzt, und
- das nach den vorausgehenden Verfahrensschritten erhaltene Gehäuse für den Akustiksensor wird in ein erfindungsgemäßes Bauteil, in das das Gehäuse einbaubar und/oder von diesem das Gehäuse mechanisch haltbar ist, eingesetzt.

Nach dem erfindungsgemäßen Verfahren wird die erfindungsgemäße Vorrichtung frei von einem Strömungsbypass ausgebildet.

Nach dem erfindungsgemäßen Verfahren wird der Akustiksensor auf die in Luftströmungsrichtung hintere Seite der Leiterplatte, das ist die Oberfläche der Leiterplatte, auf der die elektronischen Bauteile angeordnet sind, angekoppelt. Erfindungsgemäß wird die Leiterplatte senkrecht oder parallel zu der Axialachse der Vorrichtung angeordnet. Bei der parallelen Anordnung der Leiterplatte ist das zweite Ende des Schallkanals in radialer Verlängerung der Mantelfläche des Schallkanals angeordnet.

Nach einem weiteren Aspekt der Erfindung wird das Gehäuse relativ zu einer Vorwärtsfahrrichtung von hinten in eine Frontstoßstange des Fahrsystems oder von vorne in eine Heckstoßstange montiert.

Nach einem weiteren Aspekt der Erfindung wird das Schutzgitter und das Entkopplungsbauteil als ein Formteil, beispielsweise als ein Spritzgussteil, hergestellt und bereitgestellt.

Ein weiterer Aspekt der Erfindung ist eine Vorrichtung hergestellt nach dem erfindungsgemäßen Verfahren.

Mit dem erfindungsgemäßen Verfahren ist es möglich, das Gehäuse, insbesondere das erfindungsgemäße Gehäuse, bereits bei der Fahrzeugherstellung direkt in/an das Fahrsystem einzubauen. Das Verfahren erlaubt vorteilhafterweise aber auch eine effiziente Nachrüstung eines Bestandfahrzeuges mit dem erfindungsgemäßen Gehäuse, insbesondere mit dem erfindungsgemäßen Gehäuse, in das die Akustiksensoren integriert sind. Damit stellt die Erfindung auch eine Montage von Retrofitlösungen bereit. Hierzu wird das Gehäuse gemäß den Verfahrensschritten vormontiert und als fertiges Gehäuse an dem Fahrsystem angeordnet. Nach einem Aspekt der Erfindung wird das Gehäuse relativ zu einer Vorwärtsfahrrichtung von hinten in eine Frontstoßstange des Fahrsystems oder von vorne in eine Heckstoßstange eingebaut.

Das erfindungsgemäßes automatisierte Fahrsystem umfasst eine erfindungsgemäße Vorrichtung oder eine Anordnung mehrerer derartiger Vorrichtungen oder eine Vorrichtung hergestellt nach dem erfindungsgemäßen Verfahren. Erfindungsgemäß ist die Vorrichtung derart gestaltet, dass sie an mehreren Einbaupositionen an dem Fahrsystem eingesetzt werden kann.

Nach einem Aspekt der Erfindung ist die erfindungsgemäße Vorrichtung oder eine Anordnung mehrerer derartiger Vorrichtungen in wenigstens einem Radkasten des Fahrsystems, vorzugsweise in relativ zu der Vorwärtsfahrrichtung vorderen Radkästen, besonders vorzugsweise eine Vorrichtung jeweils in einem Radkasten des Fahrsystems, angeordnet. Durch die Anordnung im Radkasten werden Fahrbahn bedingte Geräusche, beispielsweise Regenwasser auf der Fahrbahn, besonders gut erfasst. Nach einem weiteren Aspekt der Erfindung ist die erfindungsgemäße Vorrichtung oder eine Anordnung mehrerer derartiger Vorrichtungen in eine Frontstoßstange und/oder eine Heckstoßstange des Fahrsystems einbaubar. Nach einem weiteren Aspekt der Erfindung umfasst das Fahrsystem die erfindungsgemäßen Vorrichtungen in Radkästen und Front- und/oder Heckstoßstangen des Fahrsystems.

Die Vorrichtung ist mittels eines erfindungsgemäßen Bauteils, in das die Vorrichtung einbaubar und/oder von diesem die Vorrichtung mechanisch haltbar ist, in eine Außenseite des Fahrsystems integriert, beispielsweise in Radkästen und/oder Stoßstangen. Ferner ist die Vorrichtung mittels einer erfindungsgemäßen Steckeranbindung mit einer ADAS oder AD Domain ECU des Fahrsystems signaltechnisch verbunden.

Beispielsweise sind mehrere erfindungsgemäße Vorrichtungen versetzt zueinander, beispielsweise kreisförmig, rechteckförmig oder linienförmig, angeordnet.

Beispielsweise umfasst die Anordnung vier nebeneinander angeordnete Vorrichtungen. Eine derartige Anordnung ist überraschenderweise sehr gut geeignet zur Geräuschaufnahme und relative einfach zu erhalten.

Das Fahrsystem ist beispielsweise ein Personen- oder Lastkraftwagen oder ein Personentransportsystem, wie etwa ein people mover. Das Fahrsystem umfasst beispielsweise eine technische Ausrüstung für einen selbstfahrenden, das heißt fahrerlosen oder vollautomatisierten, autonomen Fahrbetrieb. Die ADAS, das heißt advanced driver assistance system, oder die AD, das heißt autonomous driving, Domain ECU, das heißt electronic control unit, nimmt mittels Umfelderfassungssensoren ein Fahrzeugumfeld wahr, leitet daraus eine Trajektorienplanung ab und bestimmt entsprechende Steuersignale, die Fahrzeugaktuatoren bereitgestellt werden, um die Längs- und/oder Querführung des Fahrsystems zu regeln. Der Akustiksensor der erfindungsgemäßen Vorrichtung ist ein Beispiel für einen Umfelderfassungssensor. Weitere Umfelderfassungssensoren sind beispielsweise optische Sensoren, beispielsweise Kamera oder Lidar, oder Radarsensoren. Nach einem Aspekt der Erfindung werden die Signale des Akustiksensors mit Signalen weiterer Umfelderfassungssensoren fusioniert, um Objekte im Straßenverkehr zu lokalisieren und/oder klassifizieren.

Das Bauteil umfasst Befestigungsmittel, um die Vorrichtung an das Fahrsystem zu befestigen. Beispielsweise wird die Vorrichtung relativ zu der Vorwärtsfahrrichtung von hinten in die Frontstoßstange des Fahrsystems oder von vorne in die Heckstoßstange oder in vordere und/oder hintere Radkästen eingebaut. Damit kann die Vorrichtung als Retrofitlösung an Bestandsstraßenfahrzeugen nachgerüstet werden. Alternativ ist die Vorrichtung in der Außenseite des Fahrsystems, beispielsweise in dessen Karosserie, fest verbaut.

Nach einem weiteren Aspekt der Erfindung sind eine erste Anordnung der Vorrichtungen in einem vorderen linken Bereich des Fahrsystems, eine zweite Anordnung der Vorrichtungen in einem vorderen rechten Bereich des Fahrsystems, eine dritte Anordnung der Vorrichtungen in einem hinteren linken Bereich des Fahrsystems und/oder eine vierte Anordnung der Vorrichtungen in einem hinteren rechten Bereich des Fahrsystems angeordnet, beispielsweise an Stoßstangen und/oder in Radkästen. Die Anordnung entspricht einer bestimmten Positionierung. Diese Anordnung mit vier Anordnungen ermöglicht eine 360° Erfassung von Umgebungsgeräuschen. Beispielsweise umfassen die Anordnungen jeweils vier nebeneinander angeordnete Vorrichtungen.

Nach einem weiteren Aspekt der Erfindung ist die Vorrichtung mittels des erfindungsgemäßen Bauteils, in das die Vorrichtung einbaubar und/oder von diesem die Vorrichtung mechanisch haltbar ist, in ein statisches Objekt einer Verkehrsinfrastruktur, beispielsweise in einen Ampelmast oder ein Gebäude, integriert.

Die Erfindung wird beispielhaft in den folgenden Figuren erläutert. Es zeigen:
Fig. 1 eine perspektivische Ansicht eines Ausführungsbeispiels einer erfindungsgemäßen Vorrichtung,
Fig. 2 eine erste Schnittansicht des Ausführungsbeispiels aus Fig. 1,
Fig. 3 eine zweite Schnittansicht des Ausführungsbeispiels aus Fig.1,
Fig. 4 ein Ausführungsbeispiel eines erfindungsgemäßen automatisierten Fahrsystems,
Fig. 5 ein Ausführungsbeispiel einer Außenseite des Fahrsystems aus Fig. 4 und
Fig. 6 ein Ausführungsbeispiel eines erfindungsgemäßen Verfahrens.

In den Figuren bezeichnen gleiche Bezugsziffern gleiche oder funktionsähnliche Teile. Übersichtshalber sind in den einzelnen Figuren lediglich die für das jeweilige Verständnis relevanten Bezugsteile gekennzeichnet.

In den Fig. 1, 2 und 3 ist bei einer erfindungsgemäßen Vorrichtung AKS eine Leiterplatte L senkrecht zu einer Axialachse A der Vorrichtung AKS angeordnet.

Die Vorrichtung AKS umfasst ein Bauteil B. Das Bauteil B hält die Vorrichtung AKS in einer Außenseite K eines Fahrsystems F, siehe Fig. 4 und Fig. 5. Das Bauteil B ist beispielsweise ein Spritzgussformteil oder ein nach einem additiven Verfahren, beispielsweise 3D-Druck-Verfahren, hergestelltes Bauteil. Die Außenseite K des Fahrsystems F ist beispielsweise ein Teil einer Karosserie des Fahrsystems F, beispielsweise eine Stoßstange. Die Stoßstange ist eine Frontstoßstange oder eine Heckstoßstange.

Das Bauteil B umfasst eine kreisförmige Öffnung. In diese Öffnung ist ein erfindungsgemäßes Schutzgitter 2 eingesetzt. Das Schutzgitter 2 ist mittels eines erfindungsgemäßen Entkopplungsbauteils 11 mit dem Bauteil B gekoppelt, siehe Fig. 1, 2 und 3. Beispielsweise sind das Schutzgitter 2 und das Entkopplungsbauteil 11 aus einem Spritzgussteil gefertigt. In den Fig. 1, 2 und 3 umfasst das Schutzgitter 2 vier symmetrisch angeordnete schlitzförmige Öffnungen, von denen drei Öffnungen 3a, 3b, 3c dargestellt sind. Die Öffnungen 3a, 3b, 3c sind Eintrittsöffnungen für Luftschallwellen in die Vorrichtung AKS. Die Luftschallwellen treten in Luftströmungsrichtung R in die Vorrichtung AKS ein. Die Öffnungen 3a, 3b, 3c sind axial versetzt zu einer Axialachse A der Vorrichtung AKS angeordnet.

Die Luftschallwellen werden durch einen Schallkanal 7 zu einem Akustiksensor 1 geführt. Der Akustiksensor 1 ist auf der in Luftströmungsrichtung R hinteren Seite der Leiterplatte L, das ist mit den elektronischen Bauteilen bestückte Oberfläche der Leiterplatte L, angeordnet. An dem ersten Ende E1 des Schallkanals 7 ist eine erfindungsgemäße erste Membran 5 angeordnet. In Verlängerung des zweiten Endes E2 des Schallkanals 7 ist der Akustiksensor 1 angeordnet.

Der Akustiksensor 1 ist ein elektroakustischer Sensor, beispielsweise ein Mikrofon. In den Ausführungsbeispielen ist der Akustiksensor 1 ein MEMS-Mikrofon. Die Fig. 1, 2 und 3 zeigen jeweils eine Mikrofonkapsel. Der Akustiksensor 1 ist mittels eines Dichtungsbauteils 10 an den Schallkanal 7 und an eine Leiterplatte L angekoppelt.

Die Leiterplatte L ist in einem Gehäuse G angeordnet. Das Gehäuse G ist ein Elektronikgehäuse. Die Leiterplatte L umfasst Bauteile und deren Verbindungen zur Vorverarbeitung von analogen oder digitalen Signalen des Akustiksensors 1. Ferner umfasst die Leiterplatte L Steckeranbindungen S, um die Leiterplatte L und damit die Vorrichtung AKS mit einem elektronischen Steuergerät signaltechnisch zu verbinden.

Das Gehäuse G umfasst eine zweite Membran 12 ausgeführt als Entlüftungsmembran zum statischen Druckausgleich des Gehäuses G und zur Verhinderung einer Kondensatbildung in dem Gehäuse G. Das Gehäuse G umfasst auch Befestigungsmittel, beispielsweise Schrauben.

Fig. 3 zeigt den Schallkanal 7 im Detail. Eine erste Länge L1 des Schallkanals 7, bei der sich der Schallkanal 7 von der ersten Membran 5 bis zum Akustiksensor 1 erstreckt, beträgt beispielsweise 5,350 mm. Ohne Leiterplatte L und ohne Dichtungsbauteil 10 hat der Schallkanal 7 eine zweite Länge L2 von beispielsweise 2,700 mm. Die zweite Länge L2 von 2.700 mm ergibt sich als Minimum, wenn man eine gewisse Gehäusewandstärke und Toleranzen beim Einbau der Leiterplatte L sowie das Konzept mit der Bauteil B und dem Schutzgitter 2 beibehält. Prinzipiell sind kleinere zweite Längen L2 möglich. Der Durchmesser D des Schallkanals 7 beträgt beispielsweise maximal 3,915 mm. Im Rahmen der Erfindung liegen Durchmesser D kleiner als 3,915 mm.

Fig. 4 zeigt einen Personenkraftwagen als Beispiel eines Fahrsystems F. In eine Außenseite K des Fahrsystems F, beispielsweise in eine Stoßstange, ist die erfindungsgemäße Vorrichtung AKS integriert. Die Vorrichtung AKS wird mittels des Bauteils B in der Stoßstange gehalten, siehe Fig. 5. Ferner sind bei dem Fahrsystem F in den beiden vorderen Radkästen RK jeweils eine der erfindungsgemäßen Vorrichtungen AKS angeordnet.

Fig. 6 zeigt einen Beispielablauf eines erfindungsgemäßen Verfahrens. Ein weiterer Aspekt der Erfindung ist eine andere Reihenfolge der einzelnen Verfahrensschritte, zum Beispiel V5, V4, V3, V2, und V1.

In einem Verfahrensschritt V1 wird mittels des Dichtungsbauteils 10 der Akustiksensor 1 an die Leiterplatte L angekoppelt. In einem Verfahrensschritt V2 wird der Akustiksensor 1 mittels des Dichtungsbauteils 10 an das zweite Ende E2 des Schallkanals 7 mit einer kleineren zweiten Fläche angekoppelt. In einem Verfahrensschritt V3 wird die erste Membran 5 an das erste Ende E1 des Schallkanals 7 mit einer größeren zweiten Fläche angeordnet. In einem Verfahrensschritt V4 wird das Schutzgitter 2 in das Entkopplungsbauteil 11 eingesetzt. In einem Verfahrensschritt V5 wird das so erhaltene Gehäuse, also die Vorrichtung AKS in das Bauteil B, in das das Gehäuse einbaubar und/oder von diesem das Gehäuse mechanisch haltbar ist, eingesetzt.

### Bezugszeichen

- 1: Akustiksensor
- 2: Schutzgitter
- 3a: Öffnung
- 3b: Öffnung
- 3c: Öffnung
- 4: Leiterplattenöffnung
- 5: erste Membran
- 7: Schallkanal
- L1: erste Länge
- L2: zweite Länge
- D: Durchmesser
- 10: Dichtungsbauteil
- 11: Entkopplungsbauteil
- 12: zweite Membran
- E1: erstes Ende
- E2: zweites Ende
- AKS: Vorrichtung
- A: Axialachse
- R: Luftströmungsrichtung
- L: Leiterplatte
- S: Steckeranbindung
- G: Gehäuse
- B: Bauteil
- V1-V5: Verfahrensschritt
- F: Fahrsystem
- RK: Radkasten
- K: Außenseite

## Patentansprüche

1. Vorrichtung (AKS) zum Detektieren von Luftschall für automobile Anwendungen, bei denen Luftströmungen zwischen der Vorrichtung (AKS) und einer Schallquelle des Luftschalls vorhanden sind, die Vorrichtung (AKS) umfassend
• einen Akustiksensor (1),
• ein Schutzgitter (2) zum Absichern der Vorrichtung (AKS) gegen Eindringen von gröberen Fremdkörpern, das Schutzgitter (2) umfassend wenigstens eine Öffnung (3a, 3b, 3c) für einen Einlass des Luftschalls in die Vorrichtung (AKS), wobei die Öffnung (3a, 3b, 3c) axial versetzt zu einer Axialachse (A) der Vorrichtung (AKS) angeordnet ist,
• eine akustisch permeable, hydrophobe und/oder lipophobe erste Membran (5), die in Luftströmungsrichtung (R) hinter dem Schutzgitter (2) derart angeordnet ist, dass bei Einwirkung von Strahlwasser in die Öffnung (3a, 3b, 3c) das Strahlwasser an der ersten Membran (5) vorbei zurück aus der Öffnung (3a, 3b, 3c) strömt,
• einen parallel zur Axialachse (A) angeordneten Schallkanal (7),
∘ an dessen einem in Luftströmungsrichtung (R) ersten Ende (E1, E2) die erste Membran (5) angeordnet ist,
∘ an dessen zweitem Ende (E2, E1) der Akustiksensor (1) angeordnet ist, ∘ wobei der Schallkanal (7) durch die erste Membran (5) gegen Einwirken von Feuchtigkeit und Fremdkörpern geschützt ist,
∘ wobei eine Länge des Schallkanals (7) kleiner als 10 mm, bevorzugt kleiner als 6 mm, besonders bevorzugt kleiner als 3 mm ist und
∘ Durchmesser, Länge, Volumen, Formgebung und/oder Materialeigenschaften des Schallkanals (7) derart angepasst sind, dass Eigenmoden der Vorrichtung (AKS) größer als 8 KHz, bevorzugt größer als 10 KHz, sind,
und
• eine Leiterplatte (L) umfassend
∘ Bauelemente und deren Verbindungen zur Vorverarbeitung von analogen oder digitalen Signalen des Akustiksensors (1), wobei die Bauelemente ausgeführt sind zur analogen oder digitalen Signalverarbeitung und/oder zur Realisierung von Filterfunktionen, Funktionen zur Phasenumkehr, Kompressorfunktionen und/oder Verstärkerfunktionen, und
∘ auf einer Seite der Leiterplatte (L) den Akustiksensor (1), und wobei die Vorrichtung (AKS) frei von einem Strömungsbypass ausgebildet ist.

2. Vorrichtung (AKS) nach Anspruch 1, wobei der Akustiksensor (1) ein Mikrofon umfasst, das Mikrofon umfassend eine Mikrofonkapsel und einen Wandler.

3. Vorrichtung (AKS) nach Anspruch 1 oder 2, wobei eine Formgebung und/oder Materialeigenschaften des Schutzgitters (2) angepasst sind, um die erste Membran (5), den Schallkanal (7) und/oder den Akustiksensor (1) gegen strömungsdynamische und/oder statische Kräfte zu schützen.

4. Vorrichtung (AKS) nach einem der Ansprüche 1 bis 3, die Leiterplatte (L) umfassend eine Steckeranbindung (S) zum Anschließen der Vorrichtung an ein elektronisches Steuergerät, wobei das Steuergerät ausgeführt ist, in Abhängigkeit der Signale des Akustiksensors (1) die Schallquelle zu lokalisieren und/oder zu klassifizieren.

5. Vorrichtung (AKS) nach einem der Ansprüche 1 bis 4, umfassend ein elastisches Dichtungsbauteil (10) zur Ankopplung des Akustiksensors (1) an den Schallkanal (7) und/oder an die Leiterplatte (L).

6. Vorrichtung (AKS) nach einem der Ansprüche 1 bis 5, umfassend ein Entkopplungsbauteil (11) zur Schwingungsdämpfung und/oder zur Körperschallentkopplung, wobei das Entkopplungsbauteil (11) an einer Kopplungsstelle zwischen der Vorrichtung (AKS) und einem Bauteil (B), in das die Vorrichtung (AKS) einbaubar und/oder von diesem die Vorrichtung (AKS) mechanisch haltbar ist, angeordnet ist, wobei das Entkopplungsbauteil (11) aus einem Zweikomponenten-Werkstoff, der einen akustisch und/oder schwingungstechnisch wirkenden Impedanzsprung erzeugt, gefertigt ist.

7. Vorrichtung (AKS) nach einem der Ansprüche 1 bis 6, umfassend eine zweite Membran (12) zur Entlüftung der Vorrichtung (AKS).

8. Verfahren zur Herstellung einer Vorrichtung (AKS) nach einem der vorangehenden Ansprüche, wobei
• mittels eine elastischen Dichtungsbauteils (10) zur Ankopplung eines Akustiksensors (1) an einen Schallkanal (7) und/oder an eine Leiterplatte (L) der Akustiksensor (1) an die Leiterplatte (L) angekoppelt wird (V1), wobei eine Länge des Schallkanal kleiner als 10 mm ist,
• der Akustiksensor (1) mittels des Dichtungsbauteils (10) an ein zweites Ende (E2) eines Schallkanals (7) angekoppelt wird (V2),
• eine akustisch permeable, hydrophobe und/oder lipophobe erste Membran (5) an ein erstes Ende (E1) des Schallkanals (7) angeordnet wird (V3),
• ein Schutzgitter (2) zum Absichern der Vorrichtung (AKS) gegen Eindringen von gröberen Fremdkörpern in ein Entkopplungsbauteil (11) zur Schwingungsdämpfung und/oder zur Körperschallentkopplung eingesetzt wird, wobei
∘ das Schutzgitter (2) wenigstens eine Öffnung (3a, 3b, 3c, 3d) für einen Einlass des Luftschalls in die Vorrichtung (AKS) umfasst, wobei die Öffnung (3a, 3b, 3c, 3d) axial versetzt zu einer Axialachse (A) der Vorrichtung (AKS) angeordnet ist und
∘ das Entkopplungsbauteil (11) an einer Kopplungsstelle zwischen der Vorrichtung (AKS) und einem Bauteil (B), in das die Vorrichtung (AKS) einbaubar und/oder von diesem die Vorrichtung (AKS) mechanisch haltbar ist, angeordnet ist, wobei das Entkopplungsbauteil (11) aus einem Zweikomponenten-Werkstoff, der einen akustisch und/oder schwingungstechnisch wirkenden Impedanzsprung erzeugt, gefertigt ist(V4),
• das nach den vorausgehenden Verfahrensschritten erhaltene Gehäuse für den Akustiksensor (1) in das Bauteil (B), in das das Gehäuse einbaubar und/oder von diesem das Gehäuse mechanisch haltbar ist, eingesetzt wird (V5), und wobei die Vorrichtung (AKS) frei von einem Strömungsbypass ausgebildet wird.

9. Automatisiertes Fahrsystem (F) umfassend eine Vorrichtung (AKS) oder eine Anordnung mehrerer Vorrichtungen (AKS) nach einem der Ansprüche 1 bis 7, wobei die Vorrichtung (AKS) mittels eines Bauteils (B), in das die Vorrichtung (AKS) einbaubar und/oder von diesem die Vorrichtung (AKS) mechanisch haltbar ist, in eine Außenseite (K) des Fahrsystems (F) integriert ist und mittels einer Steckeranbindung (S) mit einer ADAS oder AD Domain ECU des Fahrsystems (F) signaltechnisch verbunden ist.

10. Fahrsystem (F) nach Anspruch 9, wobei die Vorrichtung (AKS) oder eine Anordnung mehrerer derartiger Vorrichtungen (AKS) in wenigstens einem Radkasten des Fahrsystems (F), vorzugsweise in relativ zu der Vorwärtsfahrrichtung vorderen Radkästen, besonders vorzugsweise eine Vorrichtung jeweils in einem Radkasten des Fahrsystems, angeordnet sind und/oder in eine Frontstoßstange und/oder eine Heckstoßstange des Fahrsystems (F) eingebaut sind.

11. Fahrsystem (F) nach Anspruch 9 oder 10, wobei eine erste Anordnung der Vorrichtungen (AKS) in einem vorderen linken Bereich des Fahrsystems (F), eine zweite Anordnung der Vorrichtungen (AKS) in einem vorderen rechten Bereich des Fahrsystems (F), eine dritte Anordnung der Vorrichtungen (AKS) in einem hinteren linken Bereich des Fahrsystems (F) und/oder eine vierte Anordnung der Vorrichtungen (AKS) in einem hinteren rechten Bereich des Fahrsystems (F) angeordnet sind.

## Claims

1. Device (AKS) for detecting airborne sound for automotive applications in which there are air flows between the device (AKS) and a sound source of the airborne sound, the device (AKS) comprising
• an acoustic sensor (1),
• a protective grille (2) for protecting the device (AKS) against the ingress of coarser foreign bodies, the protective grille (2) comprising at least one opening (3a, 3b, 3c) for admitting the airborne sound into the device (AKS), the opening (3a, 3b, 3c) being arranged in a manner axially offset from an axial axis (A) of the device (AKS),
• an acoustically permeable, hydrophobic and/or lipophobic first membrane (5), which is arranged behind the protective grille (2) in the direction of air flow (R) in such a way that, when jets of water act upon the opening (3a, 3b, 3c), the jets of water flow past the first membrane (5) back out of the opening (3a, 3b, 3c),
• a sound channel (7), arranged parallel to the axial axis (A),
∘ at whose first end (E1, E2) in the direction of air flow (R) the first membrane (5) is arranged,
∘ at whose second end (E2, E1) the acoustic sensor (1) is arranged,
∘ the sound channel (7) being protected by the first membrane (5) against the action of moisture and foreign bodies,
∘ a length of the sound channel (7) being less than 10 mm, preferably less than 6 mm, particularly preferably less than 3 mm, and
∘ the diameter, length, volume, shape and/or material properties of the sound channel (7) being adapted such that eigenmodes of the device (AKS) are greater than 8 kHz, preferably greater than 10 kHz,
and
• a printed circuit board (L) comprising
∘ components and the connections thereof for preprocessing analogue or digital signals of the acoustic sensor (1), the components being designed for analogue or digital signal processing and/or for performing filter functions, functions for phase reversal, compressor functions and/or amplifier functions, and
∘ on one side of the printed circuit board (L), the acoustic sensor (1),
and the device (AKS) being in a form devoid of a flow bypass.

2. Device (AKS) according to Claim 1, the acoustic sensor (1) comprising a microphone, the microphone comprising a microphone capsule and a transducer.

3. Device (AKS) according to Claim 1 or 2, a shape and/or material properties of the protective grille (2) being adapted to protect the first membrane (5), the sound channel (7) and/or the acoustic sensor (1) against flow dynamic and/or static forces.

4. Device (AKS) according to one of Claims 1 to 3, the printed circuit board (L) comprising a plug connection (S) for connecting the device to an electronic control unit, the control unit being designed to localize and/or classify the sound source on the basis of the signals of the acoustic sensor (1).

5. Device (AKS) according to one of Claims 1 to 4, comprising an elastic sealing component (10) for coupling the acoustic sensor (1) to the sound channel (7) and/or to the printed circuit board (L).

6. Device (AKS) according to one of Claims 1 to 5, comprising a decoupling component (11) for damping vibrations and/or decoupling structure-borne sound, the decoupling component (11) being arranged at a coupling point between the device (AKS) and a component (B) in which the device (AKS) can be installed and/or that can mechanically hold the device (AKS), the decoupling component (11) being manufactured from a two-component material that generates an impedance mismatch having an acoustic and/or vibrational effect.

7. Device (AKS) according to one of Claims 1 to 6, comprising a second membrane (12) for venting the device (AKS).

8. Method for producing a device (AKS) according to one of the preceding claims, wherein
• an elastic sealing component (10) for coupling an acoustic sensor (1) to a sound channel (7) and/or to a printed circuit board (L) is used to couple the acoustic sensor (1) to the printed circuit board (L) (V1), a length of the sound channel being less than 10 mm,
• the acoustic sensor (1) is coupled to a second end (E2) of a sound channel (7) by means of the sealing component (10) (V2),
• an acoustically permeable, hydrophobic and/or lipophobic first membrane (5) is arranged at a first end (E1) of the sound channel (7) (V3),
• a protective grille (2) is used to protect the device (AKS) against the ingress of coarser foreign bodies into a decoupling component (11) for damping vibrations and/or decoupling structure-borne sound,
∘ the protective grille (2) comprising at least one opening (3a, 3b, 3c, 3d) for admitting the airborne sound into the device (AKS), the opening (3a, 3b, 3c, 3d) being arranged in a manner axially offset from an axial axis (A) of the device (AKS), and
∘ the decoupling component (11) being arranged at a coupling point between the device (AKS) and a component (B) in which the device (AKS) can be installed and/or that can mechanically hold the device (AKS), the decoupling component (11) being manufactured from a two-component material that generates an impedance mismatch having an acoustic and/or vibrational effect (V4),
• the housing for the acoustic sensor (1) that is obtained according to the preceding steps is inserted into the component (B), in which the housing can be installed and/or which can mechanically hold the housing (V5),
and the device (AKS) is formed so as to be devoid of a flow bypass.

9. Automated driving system (F) comprising a device (AKS) or an arrangement of multiple devices (AKS) according to one of Claims 1 to 7, the device (AKS) being integrated in an outer face (K) of the driving system (F) by means of a component (B) in which the device (AKS) can be installed and/or that can mechanically hold the device (AKS), and being connected for signalling purposes to an ADAS or AD Domain ECU of the driving system (F) by means of a plug connection (S).

10. Driving system (F) according to Claim 9, the device (AKS) or an arrangement of multiple such devices (AKS) being arranged in at least one wheel box of the driving system (F), preferably in front wheel boxes in relation to the forward direction, particularly preferably one device in each wheel box of the driving system, and/or being installed in a front bumper and/or a rear bumper of the driving system (F).

11. Driving system (F) according to Claim 9 or 10, a first arrangement of the devices (AKS) being arranged in a front left region of the driving system (F), a second arrangement of the devices (AKS) being arranged in a front right region of the driving system (F), a third arrangement of the devices (AKS) being arranged in a rear left region of the driving system (F) and/or a fourth arrangement of the devices (AKS) being arranged in a rear right region of the driving system (F).

## Revendications

1. Dispositif (AKS) de détection de sons aériens pour des applications automobiles dans lesquelles des flux d'air sont présents entre le dispositif (AKS) et une source sonore de sons aériens, le dispositif (AKS) comprenant
• un capteur acoustique (1),
• une grille de protection (2) pour protéger le dispositif (AKS) contre la pénétration de corps étrangers plus grossiers, la grille de protection (2) comprenant au moins une ouverture (3a, 3b, 3c) destinée à l'introduction de sons aériens dans le dispositif (AKS), l'ouverture (3a, 3b, 3c) étant disposée de manière axialement décalée par rapport à un axe axial (A) du dispositif (AKS),
• une première membrane acoustiquement perméable, hydrophobe et/ou lipophobe (5), qui est disposée dans le sens de l'écoulement d'air (R) en aval de la grille de protection (2) de telle sorte que, sous l'action de jets d'eau dans l'ouverture (3a, 3b, 3c), les jets d'eau passent devant la première membrane (5) et ressortent de l'ouverture (3a, 3b, 3c),
• un canal sonore (7) disposé parallèlement à l'axe axial (A),
∘ à la première extrémité (E1, E2) duquel, dans le sens de l'écoulement d'air (R), est disposée la première membrane (5),
∘ à la deuxième extrémité (E2, E1) duquel est disposé le capteur acoustique (1),
∘ le canal sonore (7) étant protégé par la première membrane (5) contre l'action de l'humidité et de corps étrangers,
∘ une longueur du canal sonore (7) étant inférieure à 10 mm, de préférence inférieure à 6 mm, de manière particulièrement préférée inférieure à 3 mm, et
∘ les propriétés de diamètre, de longueur, de volume, de forme et/ou de matériau du canal sonore (7) étant adaptées de telle sorte que des modes propres du dispositif (AKS) soient supérieurs à 8 kHz, de préférence supérieurs à 10 kHz,
et
• une carte de circuit imprimé (1) comprenant
∘ des composants et leurs connexions pour le prétraitement de signaux analogiques ou numériques du capteur acoustique (1), les composants étant conçus pour le traitement analogique ou numérique de signaux et/ou pour la réalisation de fonctions de filtrage, de fonctions d'inversion de phase, de fonctions de compression et/ou de fonctions d'amplification, et
∘ sur une face de la carte de circuit imprimé (1), le capteur acoustique (1),
et le dispositif (AKS) étant dépourvu d'une dérivation d'écoulement.

2. Dispositif (AKS) selon la revendication 1, dans lequel le capteur acoustique (1) comprend un microphone, le microphone comprenant une capsule de microphone et un convertisseur.

3. Dispositif (AKS) selon la revendication 1 ou 2, dans lequel une conformation et/ou des propriétés matérielles de la grille de protection (2) sont adaptées pour protéger la première membrane (5), le canal acoustique (7) et/ou le capteur acoustique (1) contre des forces dynamiques d'écoulement et/ou statiques.

4. Dispositif (AKS) selon l'une quelconque des revendications 1 à 3, la carte de circuit imprimé (1) comprenant une connexion par fiche (S) du dispositif à une unité de commande électronique, l'unité de commande étant conçue pour localiser et/ou classifier la source sonore en fonction des signaux du capteur acoustique (1).

5. Dispositif (AKS) selon l'une quelconque des revendications 1 à 4, comprenant un composant d'étanchéité élastique (10) destiné au couplage du capteur acoustique (1) au canal sonore (7) et/ou à la carte de circuit imprimé (L).

6. Dispositif (AKS) selon l'une quelconque des revendications 1 à 5, comprenant un composant de découplage (11) destiné à l'amortissement des vibrations et/ou au découplage des sons de structure, le composant de découplage (11) étant disposé en un point de couplage entre le dispositif (AKS) et un composant (B) dans lequel le dispositif (AKS) peut être installé et/ou par lequel le dispositif (AKS) peut être retenu mécaniquement, le composant de découplage (11) étant réalisé en un matériau à deux composants qui génère un saut d'impédance agissant de manière acoustique et/ou vibratoire.

7. Dispositif (AKS) selon l'une quelconque des revendications 1 à 6, comprenant une deuxième membrane (12) destinée à l'aération du dispositif (AKS).

8. Procédé de fabrication d'un dispositif (AKS) selon l'une quelconque des revendications précédentes, dans lequel
• le capteur acoustique (1) est couplé (V1) à la carte de circuit imprimé (L) au moyen d'un composant d'étanchéité élastique (10) destiné à coupler un capteur acoustique (1) à un canal acoustique (7) et/ou à une carte de circuit imprimé (L), la longueur du canal acoustique étant inférieure à 10 mm,
• le capteur acoustique (1) est couplé (V2) à une deuxième extrémité (E2) d'un canal sonore (7) au moyen du composant d'étanchéité (10),
• une première membrane (5) acoustiquement perméable, hydrophobe et/ou lipophobe est disposée (V3) à une première extrémité (E1) du canal sonore (7),
• une grille de protection (2) est utilisée pour protéger le dispositif (AKS) contre la pénétration de corps étrangers plus grossiers dans un composant de découplage (11) destiné à l'amortissement des vibrations et/ou au découplage des sons de structure, dans lequel
∘ la grille de protection (2) comprend au moins une ouverture (3a, 3b, 3c, 3d) destinée à l'introduction de sons aériens dans le dispositif (AKS), l'ouverture (3a, 3b, 3c, 3d) étant agencée de manière axialement décalée par rapport à un axe axial (A) du dispositif (AKS), et
∘ le composant de découplage (11) est disposé en un point de couplage entre le dispositif (AKS) et un composant (B) dans lequel le dispositif (AKS) peut être installé et/ou par lequel le dispositif (AKS) peut être retenu mécaniquement, le composant de découplage (11) étant réalisé (V4) en un matériau à deux composants qui génère un saut d'impédance agissant de manière acoustique et/ou vibratoire,
• le boîtier pour capteur acoustique (1) obtenu selon les étapes précédentes est inséré (V5) dans le composant (B) dans lequel le boîtier peut être installé et/ou par lequel le boîtier peut être retenu mécaniquement,
et dans lequel le dispositif (AKS) est dépourvu d'une dérivation d'écoulement.

9. Système de conduite (F) automatisé comprenant un dispositif (AKS) ou un ensemble de plusieurs dispositifs (AKS) selon l'une quelconque des revendications 1 à 7, le dispositif (AKS) étant intégré dans une face extérieure (K) du système de conduite (F) au moyen d'un composant (B) dans lequel le dispositif (AKS) peut être installé et/ou par lequel le dispositif (AKS) peut être retenu mécaniquement, et étant connecté par échange de signaux au moyen d'une connexion par fiche (S) à une unité ECU de type ADAS ou AD Domain du système de conduite (F).

10. Système de conduite (F) selon la revendication 9, dans lequel le dispositif (AKS) ou un ensemble de plusieurs dispositifs (AKS) similaires sont disposés dans au moins un passage de roue du système de conduite (F), de préférence dans les passages de roue avant par rapport à la direction de conduite vers l'avant, de manière particulièrement préférée un dispositif dans chacun des passages de roue du système de conduite (F), et/ou installés dans un pare-chocs avant et/ou un pare-chocs arrière du système de conduite (F).

11. Système de conduite (F) selon la revendication 9 ou 10, dans lequel il est prévu un premier ensemble des dispositifs (AKS) dans une zone avant gauche du système de conduite (F), un deuxième ensemble des dispositifs (AKS) dans une zone avant droite du système de conduite (F), un troisième ensemble des dispositifs (AKS) dans une partie arrière gauche du système de conduite (F) et/ou un quatrième ensemble des dispositifs (AKS) dans une partie arrière droite du système de conduite (F).
